# FASCICULE DE BREVET EUROPEEN

(11) **EP 0 190 076 B1**
(45) Date de publication et mention de la délivrance du brevet: **02.05.1990**
(21) Numéro de dépôt: 86400131.8
(22) Date de dépôt: 22.01.1986
(51) Int. Cl.: E04B 2/18

(54) **Bloc de construction et organe de liaison positive associés**
Baublock und zugehöriges Verbindungselement
Building block and associated connection element

(30) Priorité: 24.01.1985 FR 8501249; 05.11.1985 FR 8516620
(43) Date de publication de la demande: 06.08.1986
(73) Titulaire: Cruaud, Yannick, F-44350 Guerande (FR)
(72) Inventeur: Cruaud, Yannick, F-44350 Guerande (FR)
(74) Mandataire: Phélip, Bruno

(56) Documents cités:
- DE-A- 2 150 874
- DE-C- 1 066 341
- FR-A- 2 450 920
- US-A- 3 325 956

## Description

La présente invention concerne les blocs de construction communément appelés parpaings obtenus par moulage de béton de granulats lourds ou légers, s'assemblant à-sec, à joints décalés.

Il est connu de nombreuses réalisations de ce type de blocs dont la conception a eu pour but principal celui de supprimer l'opération qui consistait à interposer entre les lignes horizontales de blocs, ainsi qu'entre deux blocs d'une même rangée, un mortier destiné à assurer la liaison et l'étanchéité entre les blocs. Ce mode de liaison ne pouvant assurer une stabilité de positionnement sous l'effet d'une poussée latérale importante, la quasi totalité des solutions proposées utilisent tant sur les faces d'assise supérieure et inférieure, que sur les faces verticales d'extrémité des moyens d'emboîtement conjugués en saillie et en creux associés dans certains cas à des moyens de positionnement impératifs permettant au plus deux possibilités d'assemblage de blocs entre eux soit en ligne, soit perpendiculairement; dans certains cas, ces moyens impliquent une seule possibilité d'assemblage. De par la présence de ces moyens d'emboitement incorporés, le moulage des blocs sur presse classique est très compliqué; des matériels spéciaux complémentaires pour le démoulage des emboitements sont nécessairement annexés à l'équipement des presses; de plus, la précision de fabrication élevée et les tolérances dimensionnelles serrées contribuent à accroitre considérablement les coûts de fabrication, annulant les avantages économiques de la pose à sec. D'autre part, dans ce type de blocs à système d'emboitement incorporé, aucun réglage longitudinal ou transversal des blocs n'est possible en raison de la position immuable des emboitements. De plus, en raison de l'usure progressive des moules, les dimensions en longueur et en largeur des blocs moulés s'accroissent, d'où il résulte une modification du pas des emboitements de part et d'autre des joints, rendant impossible le montage à joint décalé d'un rang sur l'autre, dès que l'accroissement dimensionnel des blocs dû à l'usure devient égal ou supérieur à la tolérance de l'assemblage.

On connaît également, décrit dans le document US-3 325 956, un ensemble constitué d'un bloc de construction moulé et d'un organe de liaison positive et d'obturation réalisés séparément permettant, en association, la réalisation d'ouvrages tels que murs de bâtiments, murets de clôture ou autres, par assemblage à sec, à joints décalés ou non. Le bloc, de forme parallélépipédique, du genre comportant des évidements internes débouchant sur chaque face d'assise horizontale supérieure et inférieure et séparés par des cloisons transversales, comporte:
sur ses faces d'assise supérieure et inférieure respectivement des découpures et des évidements communiquant verticalement, destinés à permettre l'implantation dudit organe de liaison de forme et de dimension conjuguées;
l'organe de liaison positive et d'obturation est constitué d'un insert s'ajustant dans l'une des découpures et l'un des évidements des faces d'assise supérieure et inférieure pour assurer une stabilité de positionnement en cours de montage et après montage.

La présente invention a pour objet un ensemble composé d'un bloc parpaing et d'un insert de clavetage et d'obturation permettant de satisfaire aux exigences de positionnement et de stabilité en cours et après montage à sec d'un ouvrage de construction, tel qu'un mur par exemple, ainsi qu'après la liaison avec des éléments complémentaires tels que la charpente par exemple, tout en diminuant les épaisseurs d'un mur brut et par conséquent la consommation de matériaux à la préfabrication et à la mise en oeuvre. Un autre but de l'invention consiste à adapter la longueur et la largeur des constructions à un pas donné, le bloc parpaing de base étant sécable, lesdites constructions pouvant être rigidifiées par une armature de béton coulé à un intervalle donné correspondant à un multiple du pas dans les évidements des blocs, alignés verticalement, les autres évidements pouvant être utilisés à titre de gaines pour le passage dans l'épaisseur du mur des tuyauteries d'alimentation en eau des appareils sanitaires, des tuyaux de descente des eaux pluviales ainsi que les câbles électriques ou téléphoniques. Ces mêmes évidements peuvent permettre la réalisation d'isolation thermique ou acoustique: un autre but de l'invention est de pouvoir réaliser un chainage horizontal sans avoir à remplir de béton les évidements non concernés, ainsi qu'une ossature de béton armé à la périphérie des baies, c'est-à-dire les tableaux et linteaux de celles-ci.

Un autre but de l'invention est d'assurer la récupération des eaux de ruissellement et le drainage de celles-ci sur les parties enterrées.

Le bloc de construction moulé de forme parallélépipédique est du type comportant des évidements internes débouchant sur chaque face d'assise horizontale supérieure et inférieure et séparés par des cloisons transversales. Ce bloc, associé à un organe de liaison positive et d'obturation, est caractérisé en ce qu'il comporte:
sur ses faces d'assise supérieure et inférieure respectivement, des découpures et des évidements, communiquant verticalement, destinés à permettre l'implantation en position horizontale, dudit organe de liaison de forme et de dimension conjuguées,
sur ses parois transversales verticales de séparation des découpures communiquant horizontalement, et évidements, destinés à permettre l'implantation en position verticale, dudit organe de liaison de forme et de dimensions conjuguées,
sur sa face d'assise supérieure, au moins une gorge de récupération des eaux de ruissellement,
sur les faces extérieures des parois verticales d'extrémité des rainures verticales et des languettes verticales destinées à assurer complémentairement à l'organe de liaison positive, un positionnement relatif des blocs, une étanchéité entre ceux-ci et l'évacuation des eaux de ruissellement en provenance de la ou des gorges de récupération.

L'organe de liaison positive et d'obturation est constitué d'un insert en une ou plusieurs parties s'ajustant dans l'une des découpures et l'un des évidements des faces d'assise supérieure et inférieure et/ou dans les découpures et évidements des parois transversales des blocs pour assurer une stabilité de positionnement en cours de montage et après montage, ainsi que l'obturation en extrémité de mur.

Les dessins annexés illustrent à titre d'exemples, des modes de réalisation du bloc de construction et de l'insert de clavetage et d'obturation conformes à la présente invention. Ceux-ci représentent:
en figure 1, une vue de dessus d'un bloc courant,
en figure 2, une vue de dessous du même bloc,
en figure 3, une coupe transversale suivant AA vue en élévation,
en figure 4, une vue en élévation-coupe d'une variante de réalisation de l'insert en matériau thermoformable,
en figure 5, une vue en élévation-coupe d'un insert obtenu par injection d'un matériau déformable élastiquement,
en figure 6, une vue de dessous de l'insert représenté en figure 5,
en figure 6bis, une vue en élévation d'une variante de réalisation de l'insert,
en figure 7, une vue en élévation-coupe d'un insert en deux parties pour évidements de grandes dimensions,
en figure 8, une vue de dessus d'un bloc de construction permettant l'utilisation de l'insert en position verticale,
en figure 9, une vue en élévation-coupe partielle suivant BB d'un bloc selon la figure 8,
en figure 10, une vue en coupe transversale suivant CC du bloc selon la figure 8.

L'ensemble selon l'invention se compose d'un bloc de base et d'un insert de clavetage et d'obturation.

Le bloc de base 1 de forme parallélépipédique, qui ne représente pas intégralement l'objet de l'invention, ne comportant pas les découpures 27 et les évidements 28 selon la revendication 1, comporte sur sa face horizontale supérieure au moins une gorge longitudinale 2 ou rainure de section généralement trapézoïdale disposée parallèlement à l'axe médian longitudinal de ladite face supérieure et aboutissant à chacune des extrémités de celle-ci. Cette gorge est destinée à récupérer les eaux de ruissellement ainsi qu'à jouer le rôle de gorge de décompression, d'une façon préférentielle elle se situe côté façade extérieure du bloc. Sur la face supérieure horizontale du bloc sont situées des découpures 4 destinées à recevoir les inserts de clavetage et d'obturation et qui communiquent avec un évidement intérieur 5 du bloc, débouchant sur la face horizontale inférieure du bloc. Ces évidements 5 ont une section droite horizontale de forme polygonale régulière, triangle équilatéral, carré, hexagone ou autre.

La position relative de chaque découpure 4 de la face d'assise supérieure par rapport à l'évidement intérieur correspondant est telle que les bords de ladite découpure se raccordent avec les bords correspondants de l'aboutissement dudit évidement sur la face d'assise inférieure par des plans légèrement inclinés formant dépouille. Dans le cas particulier de la bordure 4a de chaque découpure 4 longeant la gorge de récupération 2, l'épaisseur de la paroi longitudinale du bloc étant plus importante au niveau de cette gorge, ladite bordure 4a comporte sur une faible hauteur un flanc sensiblement vertical se raccordant avec le plan, incliné de l'évidement formant dépouille par l'intermédiaire d'un épaulement oblique. De ce fait, la forme de la découpure 4 s'apparente à la forme polygonale régulière de l'évidement 5 correspondant mais tronquée suivant un plan parallèle au plan médian longitudinal de la gorge.

Dans la suite de la description, on désignera par m ou module la portion de bloc comportant en son centre un évidement unique 5, de longueur sensiblement égale à l'épaisseur du bloc; en désignant par p le pas de base, le module de base peut être soit égal, soit multiple du pas. La longueur d'un bloc de construction correspond à un multiple du module m, lui-même multiple de p. Pour des raisons logiques et techniques évidentes de fabrication sur les outils industriels classiques existants, en rapport avec le dimensionnement admis par les normes nationales et internationales en matière de construction, le bloc dit de base, selon qu'il comporte deux alvéoles ou un nombre de celles-ci multiple de deux, ou trois alvéoles ou un nombre de celles-ci multiple de trois, peut présenter les caractéristiques suivantes:
dans le cas de deux alvéoles: Longueur = 6 p, épaisseur = 3 p et hauteur = 3 p,
dans le cas de trois alvéoles: Longueur = 6 p, épaisseur = 2 p et hauteur = 3 p.

Chaque bloc comporte à titre de séparation entre les évidements 5 contigus des cloisons transversales 6 dans l'épaisseur desquelles est prévu un évidement 7 disposé transversalement par rapport à la longueur du bloc. Cet évidement de forme oblongue dans le sens transversal du bloc est de longueur plus réduite au niveau de la face supérieure qu'au niveau de la face inférieure tout en conservant sensiblement la même largeur, le raccordement des extrémités des deux sections s'effectuant au moyen d'un épaulement oblique. Le profil de la section droite transversale d'un tel évidement correspond sensiblement à celui d'un évidement 5 surmonté de la découpure 4. Ces évidements 7 sont destinés d'une part à loger un organe de liaison mécanique vertical tel qu'un boulon pour la fixation d'un élément de charpente, tel qu'une panne sablière par exemple, sur les blocs d'assise supérieure d'un mur et d'autre part à rendre sécable le bloc de base, en élêments correspondant au module m ou des multiples du module.

Les faces extérieures des parois verticales d'extrémité de chaque bloc comportent chacune une rainure verticale Sa et une languette verticale 8b destinées à assurer létanchéité verticale et à réaliser un moyen de liaison et de positionnement des faces verticales de deux blocs contigus. Elles sont disposées de façon telle que les deux rainures et les deux languettes d'un même bloc se situent à proximité des angles diagonalement opposés du bloc, les rainures et languettes jouxtant la façade extérieure du bloc étant situées dans le plan vertical passant par l'axe de la gorge 2 de récupération des eaux de ruissellement, celles-ci pouvant s'évacuer verticalement par le jeu existant au fond de l'assemblage rainure-languette de chaque extrémité du bloc.

Dans le cas de blocs composés d'au moins deux modules m, les faces verticales les plus longues comportent en regard des extrémités de chaque évidement 7 et en conjugaison avec celui-ci une rainure verticale 9 de forme généralement trapézoïdale destinée à rendre sécables lesdits blocs, sans traçage préalable.

Des variantes de réalisation du bloc de base 1 sont conçues pour réaliser d'une part un bloc linteau et/ou chainage et d'autre part un bloc d'adaptation, ces deux variantes se différenciant respectivement du bloc de base par leur structure intérieure, ou par leur dimension en hauteur, leur aspect extérieur étant rigoureusement identique à celui du bloc de base.

Dans la version du bloc linteau et/ou chainage, les évidements intérieurs 5 et transversaux 7 sont mis en communication de façon à constituer un évidement unique s'étendant sur toute la longueur du bloc et débouchant à chaque extrémité de celui-ci par une découpure de dimensions sensiblement inférieures à celles de la section droite transversale d'un évidement 5 ou 7, l'arête horizontale supérieure de ladite découpure se situant en-dessous du niveau de l'épaulement ou chanfrein de communication des découpures 4 de la face d'assise supérieure avec l'évidement 5. Une telle disposition permet la mise en place de l'armature métallique du linteau ou du chainage avant la coulée du béton. Celle-ci peut être facilitée par une intercommunication des découpures 4 des modules centraux du bloc.

Le bloc dit d'adaptation est un bloc comportant des évidements intérieurs 5 et transversaux 7, mais dont la hauteur est sous-multiple de la hauteur du bloc de base 1; les cloisons de séparation transversales 6 dans l'épaisseur desquelles se situent les évidements transversaux 7, ont leur arête inférieure horizontale située à quelques millimètres au-dessus de la face inférieure d'assise du bloc de façon à permettre le logement de la hauteur de tête d'un boulon de liaison par exemple.

Une autre variante de réalisation du bloc de base consiste en un bloc identique à celui-ci mais dont au moins une des extrémités est de forme hémicylindrique d'axe vertical correspondant à l'axe d'un évidement intérieur 5. Ce type de bloc en association avec un bloc de base permet de réaliser des dièdres d'angle quelconque et l'obtention de murs de formes variées.

Tous ces blocs sont moulés selon le procédé classique sur presse automatique équipée d'un tire-tôle sur lequel est fixé le fond de moule, le démoulage s'effectuant automatiquement sur palettes bois, opération suivie d'un passage en étuve classique.

Quels que soient les types de bloc utilisés, il est adjoint à chacun de ceux-ci au moins un insert de clavetage et d'obturation, c'est-à-dire un organe rapporté destiné d'une part à assurer au montage et après montage un positionnement exact longitudinal et transversal des blocs et d'autre part à obturer certains évidements 5 des blocs de base pour limiter au moment de la coulée le volume de béton nécessaire à la réalisation des linteaux ou chainages horizontaux à partir des blocs correspondants. Cet insert est réalisé selon un élément cylindrique épaulé 20 comportant en superposition une partie inférieure 20a et une partie supérieure 20b. La partie inférieure 20a de diamètre correspondant au cercle inscrit à la découpure polygonale régulière théorique 4, comporte un méplat vertical 20c situé à une distance de l'axe de l'inserttelle que ladite partie inférieure 20a s'ajuste dans la découpure 4 du bloc selon un portage dudit méplat sur la bordure 4a de la découpure parallèle à la gorge de récupération 2 et selon un portage du cylindrage 20a selon une génératrice de celui-ci sur chacun des autres côtés de la découpure. Une telle disposition ne permet qu'une seule position de l'insert dans la découpure 4 pour atteindre l'alignement vertical des blocs au cours de la réalisation d'un ouvrage. La partie supérieure 20b de l'insert en saillie par rapport à la surface d'assise supérieure s'ajuste dans l'évidement 5 du bloc placé immédiatement au-dessus par portage du cylindrage 20b selon une génératrice de celui-ci sur chacune des parois internes dudit évidement.

En variante d'utilisation de l'insert, celui-ci peut être disposé de façon à ce que le portage du méplat 20c s'effectue sur le bord de la découpure 4 opposée à la bordure 4a: ce positionnement permet la réalisation d'ouvrages de contreventement ou contreforts.

L'insert 20 peut être réalisé par injection, coulage, thermo-formage, emboutissage, usinage ou autre, d'un matériau déformable élastiquement ou non; c'est ainsi que l'insert peut respectivement être constitué selon une forme pleine de polystyrène expansé, fig. 5 et 6, ou selon une forme creuse, fig. 4, de paroi suffisamment épaisse pour assurer une bonne tenue mécanique alliée à une certaine élasticité. L'une ou l'autre de ces versions doit permettre une introduction à force de l'insert dans les découpures et évidements du bloc, afin d'obtenir une liaison stable, tout en autorisant la déformation nécessaire au rattrapage des variations dimensionnelles dues à l'usure des moules.

La partie supérieure 20b de l'insert est légèrement tronconique; cette conicité ou contre- dépouille permet un meilleur portage de l'insert sur les parois inclinées internes de l'évidement 5, le contact n'étant plus ponctuel mais linéaire selon une génératrice de cette partie supérieure.

L'insert peut comporter en son centre un logement borgne, la profondeur duquel étant telle qu'elle laisse subsister une faible épaisseur de matière facilement perforable à tout moment par poinçonnage à l'aide d'une barre métallique pour le passage d'une filerie par exemple.

L'insert peut pour chaque rangée horizontale de blocs, être disposé généralement selon un pas correspondant au nombre d'évidements 5 de façon à laisser en alternance au moins un évidement libre, pour le passage vertical des gaines, fileries, tuyauteries ou pour le coulage de chainages verticaux; il peut être disposé selon un pas correspondant au module m, en particulier sur la dernière assise supérieure pour servir d'obturateur aux évidements verticaux des éléments de celle-ci avant la mise en place des blocs servant de coffrage aux linteaux ou aux chainages horizontaux.

Dans le cas du bloc de base à deux alvéoles précédemment cité et dans lequel l'épaisseur est égale à 3 p, le diamètre de l'insert de positionnement destiné à se loger dans la découpure 4 devenant trop important, il peut être envisagé de réaliser celui-ci sous la forme d'une couronne épaulée 20e de même configuration extérieure et comportant un alésage intérieur de forme et de dimensions conjuguées à celles de l'insert courant 20 de façon à pouvoir loger ce dernier dans ledit alésage à chaque fois qu'il est nécessaire d'obturer l'évidement du bloc portant ladite couronne. Cette disposition a pour avantage de réduire la quantité de matière utilisée pour l'obtention de la couronne au titre de dispositif de positionnement et de faciliter le passage du béton de remplissage et enfin de permettre l'enfilage de canalisations de plus gros diamètre comparativement à la section obtenue par poinçonnage de la partie centrale de l'insert courant.

L'insert comporte également, disposé selon un diamètre parallèle au méplat 20c une rainure de sécabilité 20f permettant de fragmenter l'insert en deux demi-parties.

Les figures 8, 9 et 10 représentent une variante de réalisation du bloc comportant un ou deux évidements 24 encadré aux extrémités par deux portions d'évidement 25 débouchant sur l'extérieur, les dimensions desquelles sont complémentaires: des rainures verticales de coupe 26 de section trapézoïdale ou triangulaire sont prévues sur les faces verticales longitudinales du bloc en face de chacune des faces verticales des cloisons de séparation du bloc. Ceci permet d'utiliser le bloc en partie courante de mur, soit sous forme de bloc entier, soit sous forme de fraction de bloc, l'adaptation se faisant par coupe au niveau desdites rainures verticales 26; le bloc peut aussi être utilisé en angle de mur ou harpage de mur de refend en sectionnant l'une des extrémités évidées. Les cloisons transversales 6 comportent chacune deux découpures 27 disposées symétriquement en opposition en parties haute et basse desdites cloisons, l'axe horizontal desdites découpures se situant dans le plan des assises supérieure et inférieure du bloc. Chaque découpure est interrompue à mi-longueur dans le sens longitudinal du bloc par un évidement transversal 28. La forme et les dimensions des découpures 27 sont déterminées pour réaliser un positionnement de l'insert 20, en position verticale, le cylindrage 20a de la partie inférieure dudit insert reposant en appui sur l'une ou l'autre des découpures 27, la partie supérieure 20b de l'insert s'inscrivant dans ledit évidement transversal 28. Dans l'exemple illustré, et sans que cela soit limitatif, les découpures 27 et les évidements 28 sont de forme demi-circulaire.

A titre de variante, et tel que représenté en figure 6bis, l'insert peut, par réalisation en un seul bloc ou par assemblage de deux parties démontables, comporter deux cylindrages 20g de diamètre équivalent au diamètre de la partie supérieure 20b d'un insert courant et un cylindrage 20h situé entre les deux cylindrages 20g de diamètre équivalent au diamètre de la partie inférieure 20a dudit insert courant et comportant un méplat 20j.

Dans le cas d'un bloc dont l'épaisseur correspond à 3 p, et dans lequel l'épaisseur des parois longitudinales est plus importante, celles-ci peuvent comporter selon un plan vertical passant par l'axe de la gorge de récupération 2 une succession d'évidements longitudinaux 29 débouchant sur les faces d'assise supérieure et inférieure, permettant un drainage vertical. Ce bloc comporte également les rainures et languettes verticales 8a-8b, sur l'épaisseur des parois longitudinales encadrant les portions d'évidement ainsi qu'une gorge de récupération 2 des eaux de ruissellement et de condensation.

Un tel bloc peut être utilisé:
en linteau, en gardant du bloc, la partie centrale cotée m et en posant celle-ci comme un profilé en U ouvert vers le haut, les blocs juxtaposés étant clavetés à l'aide des inserts formant obturateur;
en coffrage d'about de plancher; dans ce cas on fractionne une des parois longitudinales et conserve l'autre paroi longitudinale et les parois transversales. Ce bloc se pose comme le bloc en partie courant: l'insert est placé verticalement dans la découpure demi-circulaire 27 de la cloison transversale;
en bloc de coffrage pour couler séparément des poteaux verticaux de béton; il suffit dans ce cas de placer des inserts verticalement de chaque côté des évidements 24 situés en alignement vertical, de façon à obturer les découpures 27 qui provoqueraient sur chaque rangée une communication horizontale;
en bloc à bancher; le béton est dans ce cas, coulé partout à l'intérieur des blocs servant ainsi de banches. Pour ce faire, il suffit de mettre en place un seul insert par bloc et décalé de la valeur d'un module d'un rang sur l'autre de manière à ce que le béton s'écoule en cascade selon une trajectoire comportant alternativement des portions horizontales et des portions verticales.

L'insert placé en position verticale permet, par poinçonnage de son logement central, le passage des fers d'armature ou de câbles bien alignés.

L'invention ne se limite pas aux modes de réalisation spécialement décrits, mais elle embrasse toutes les variantes à condition que celles-ci ne soient pas en contradiction avec l'objet de chacune des revendications annexées à la présente description; c'est ainsi que, par exemple, le bloc et l'insert peuvent être en tous matériaux.

L'invention peut s'appliquer à la construction de tous bàtiments à usage d'habitation ou industriel, de caves et de piscines ainsi que dans le domaine de l'environnement pour la réalisation de murets, clôtures, jardinières, mobiliers urbains ou autres; l'invention peut également avoir une application dans le domaine du jouet pour la réalisation de jeux de construction.

## Revendications

1. Ensemble constitué d'un bloc de construction moulé (1) et d'un organe de liaison positive et d'obturation (20), réalisés séparément, permettant, en association, la réalisation d'ouvrages tels que murs de bâtiments, murets de clôture ou autres, par assemblage à sec, à joints décalés ou non; ledit bloc, de forme parallélépipédique, muni d'évidements internes qui débouchent sur chaque face d'assise horizontale supérieure et inférieure et sont séparés par des cloisons transversales, comportant:
sur ses faces d'assise supérieure et inférieure respectivement, des découpures (4) et des évidements (5), communiquant verticalement, destinés à permettre l'implantation en position horizontale, dudit organe de liaison de forme et de dimension conjuguées,
sur ses parois transversales verticales de séparation, des découpures (27) communiquant horizontalement et évidements (28), destinés à permettre l'implantation en position verticale, dudit organe de liaison (20) de forme et de dimensions conjuguées,
sur sa face d'assise supérieure, au moins une gorge (2) de récupération des eaux de ruissellement,
sur les faces extérieures des parois verticales d'extrémité, des rainures verticales (8a) et des languettes verticales (8b) destinées à assurer complémentairement à l'organe de liaison positive (20), un positionnement relatif des blocs, une étanchéité entre ceux-ci et l'évacuation des eaux de ruissellement en provenance de la ou des gorges de récupération (2);
et d'autre part,
l'organe de liaison positive et d'obturation (20) étant constitué d'un insert en une ou plusieurs parties s'ajustant dans l'une des découpures (4) et l'un des évidements (5) des faces d'assise supérieure et inférieure et/ou dans les découpures (27) et évidements (28) des parois transversales des blocs pour assurer une stabilité de positionnement en cours de montage et après montage, ainsi que l'obturation en extrémité de mur.

2. Bloc de construction selon la revendication 1, caractérisé en ce que les évidements (5) sur la face d'assise inférieure ont une forme polygonale régulière, triangle équilatéral, carré, hexagone ou autre.

3. Bloc de construction selon les revendications 1 et 2 prises ensemble, caractérisé en ce qu'il est constitué de trois évidements (5) identiques qui permettent l'implantation en position horizontale de la partie inférieure (20a) de l'organe de liaison dans la découpure centrale (4), la partie supérieure (20b) dudit organe venant se loqer dans l'un ou l'autre des évidements (5) d'extrémité du bloc situé immédiatement au-dessus dans la rangée supérieure, en montage des blocs à joints décalés, et dans l'évidement central de celui-ci en montage à joints non décalés.

4. Bloc de construction selon les revendications 1, 2 et 3, prises ensemble, caractérisé en ce que l'épaisseur de la paroi longitudinale de façade au niveau de la gorge de récupération (2) détermine sur la face d'assise supérieure au niveau de chaque évidement (5) une découpure (4) de forme polygonale régulière tronquée suivant un plan parallèle au plan médian longitudinal de la gorge (2).

5. Bloc de construction selon les revendications 1, 2, 3 et 4, prises ensemble, caractérisé en ce que la position relative de chaque découpure (4) de la face d'assise supérieure par rapport à l'évidement intérieur correspondant est telle que le nombre de ses bords moins un se raccordent avec les bords correspondants de l'aboutissement de l'évidement sur la face d'assise inférieure par des plans légèrement inclinés formant dépouille, la bordure (4a) de la découpure longeant la gorge (2) de récupération comportant sur une faible hauteur un flanc sensiblement vertical se raccordant avec le plan légèrement incliné correspondant de l'évidement par l'intérmédiaire d'un épaulement oblique.

6. Bloc de construction selon la revendication 1, caractérisé en ce que les rainures (8a) et les languettes (8b) destinées à assurer l'étanchéité verticale et à réaliser un moyen de liaison et de positionnement des faces verticales de deux blocs contigus sont disposées de façon telle que les deux rainures et les deux languettes se situent à proximité des angles diagonalement opposés du bloc, les rainures et languettes jouxtant la façade extérieure du bloc étant situées dans le plan vertical passant par l'axe de la gorge (2) de récupération des eaux de ruissellement, lesquelles s'évacuent verticalement par le jeu existant au fond de l'assemblage rainure-languette de chaque extrémité du bloc.

7. Bloc de construction selon les revendications 1,2,3,4,5 et 6, prises ensemble, caractérisé en ce que les évidements (5) sont séparés par des cloisons transversales (6) dans l'épaisseur desquelles est prévu un évidement (7) disposé transversalement par rapport à la longueur du bloc, lequel évidement est de longueur plus réduite au niveau de la face supérieure qu'au niveau de la face inférieure d'assise tout en conservant sensiblement la même largeur, le raccordement des extrémités des deux sections s'effectuant au moyen d'un épaulement oblique, le profil vertical de l'évidement correspondant ainsi sensiblement à celui d'un évidement (5) en liaison avec la découpure (4), lequel évidement permet, en plus de son rôle d'allègement, l'auto-positionnement d'un organe complémentaire de liaison ou d'obturation de forme et de dimensions conjuguées.

8. Bloc de construction selon la revendication 1, caractérisé en ce qu'il est constitué d'un ou de deux évidements (24) encadrés aux extrémités par deux portions d'évidements (25) débouchant à l'extérieur, les dimensions desquelles portions d'évidements sont complémentaires.

9. Bloc de construction selon les revendications 1 et 7 prises ensemble ou 1, 7 et 8 prises ensemble, caractêrisé en ce que les cloisons transversales (6) de séparation comportent chacune deux découpures (27) disposées symêtri- quement en opposition en partie haute et/ou basse desdites cloisons, l'axe horizontal desquelles découpures se situe dans le plan des assises supérieure et inférieure du bloc, chaque découpure étant interrompue à mi-longueur dans le sens longitudinal du bloc par un évidement transversal (28), la forme et les dimensions des découpures (27) et de l'évidement (28) étant déterminées de façon à réaliser un positionnement précis de l'insert en position verticale.

10. Bloc de construction selon l'ensemble des revendications 1 à 9, caractérisé en ce que au moins une des parois longitudinales du bloc comporte selon un plan vertical passant par l'axe de la gorge de récupération 2 une succession d'évidements longitudinaux 29 débouchant sur les faces d'assise supérieure et inférieure du bloc, permettant un drainage vertical.

11. Organe de liaison positive et d'obturation selon la revendication 1, caractérisé en ce qu'il peut être réalisé par injection, coulage, thermo-formage, emboutissage, usinage ou autre, d'un matériau déformable élastiquement ou non.

12. Organe de liaison positive et d'obturation selon les revendications 1 et 11, prises ensemble, constitué d'un insert (20) de forme cylindrique épaulée comportant en superposition une partie inférieure cylindrique (20a) et une partie supérieure cylindrique (20b), caractérisé en ce que la partie inférieure (20a) comporte un méplat (20c) situé à une distance de l'axe de l'insert telle que ladite partie inférieure s'ajuste dans la découpure (4) du bloc selon un portage du méplat (20c) sur la bordure (4a) de la découpure pour atteindre un alignement vertical des blocs au cours de la réalisation d'un ouvrage ou sur la bordure opposée à ladite bordure 4a dans le cas de réalisation d'ouvrages de contreventement ou contreforts et selon un portage du cylindrage (20a) selon une génératrice de celui-ci sur chacun des autres côtés de la découpure, la partie supérieure (20b) de l'insert s'ajustant dans l'évidement (5) du bloc placê immédiatement au-dessus par portage du cylindrage (20b) selon une génératrice sur chacune des parois internes de l'évidement.

13. Organe de liaison positive et d'obturation selon les revendications 1, 11 et 12, prises ensemble, et destiné à assurer la liaison et le positionnement de blocs de forte épaisseur, caractérisé en ce qu'il est constitué d'une couronne circulaire épaulée (20e) comportant une partie inférieure cylindrique munie d'un méplat de positionnement de l'insert dans la découpure (4) de la face d'assise supérieure du bloc (1) et une partie supérieure cylindrique munie ou non d'un méplat destinée à s'ajuster dans l'évidement (5) du bloc placé immédiatement au-dessus, laquelle couronne comporte un alésage épaulé destiné à recevoir à titre d'obturateur un insert courant (20).

14. Organe de liaison positive et d'obturation selon la revendication 1, caractérisé en ce qu'il est constitué d'un seul bloc ou de l'assemblage de deux parties démontables formant un insert comportant deux cylindrages (20g) de diamètre équivalent au diamètre de la partie supérieure (20b) d'un insert courant et un cylindrage (20h) situé entre les deux cylindrages (20g), de diamètre équivalent au diamètre de la partie inférieure (20a) dudit insert courant et comportant un méplat (20j).

15. Organe de liaison positive et d'obturation selon l'une des revendications 11, 12 ou 14, caractêrisé en ce qu'il comporte, disposé selon un diamètre parallèle au méplat (20c) une rainure de sécabilité (20f) permettant de fragmenter l'insert en deux demi-parties.

## Patentansprüche

1. Baueinheit aus einem geformten Baublock (1) und einem davon getrennten Verbindungs- und Verschluß-Element (20) zum Aufbau von Mauern od. dgl. für Bauwerke, Trennwände od. dgl. durch Trockenbau oder ggf. versetzte Verbindung, wobei der Baublock in Form eines Parallelepipeds mit inneren Ausnehmungen versehen ist, die an jeder horizontalen oberen und unteren Auflagefläche ausmünden und durch Querzwischenwände getrennt sind,
bestehend aus an den oberen bzw. unteren Auflageflächen vorgesehenen und vertikal miteinander verbundenen Durchbrechungen (4) und Ausnehmungen (5) zum Anbringen des eine angepaßte Gestaltung aufweisenden Verbindungselements in horizontaler Lage,
an den vertikalen Quertrennwänden (6) angeordneten horizontal verbundenen Aussparungen (27) und Auskehlungen (28) zum Anbringen der eine angepaßte Gestaltung aufweisenden Verbindungselemente (20) in vertikaler Stellung,
an der oberen Auflagefläche wenigstens eine Nut (2) zum Sammeln des Oberflächenwassers,
an den Außenflächen der vertikalen Endwände angeordneten vertikalen Nuten (8a) und vertikalen Rippen (8b), um komplementär mit dem Verbindungselement (20) eine relative Positionierung der Blöcke, eine Abdichtung zwischen diesen und eine Abführung des Oberflächenwassers aus Richtung der einen oder mehreren Sammelnuten (2) zu gewährleisten,
sowie andererseits aus dem Verbindungs- und Verschlußelement (20) aus einem ein oder mehrteiligen Einsatz zum Anbringen in einer der Durchbrechungen (4) und Ausnehmungen (5) der oberen unteren Auflagerfläche und/oder in den Aussparungen (27) und Ausnehmungen (28) der Querwände des Blocks zur Gewährleistung einer Stabilität des Aufbaus bei und nach der Montage sowie zur extremen Abdichtung der Mauer.

2. Baublock nach Anspruch 1, dadurch gekennzeichnet, daß die Ausnehmungen (5) an der unteren Auflagefläche die Form eines regelmäßigen Polygons, eines gleichseitigen Dreiecks, Vierecks, Sechsecks od. dgl. aufweisen.

3. Baublock nach Anspruch 1 und 2, gekennzeichnet durch drei identische Ausnehmungen (5) zum Einsetzen des unteren Teils (20a) des Verbindungselements in horizontaler Lage in die zentrale Durchbrechung (4), während der obere Teil (20b) des Elements in die eine oder andere Ausnehmung (5) am Ende des in der darüberliegenden Reihe unmittelbar darüberliegenden Baublocks bei der Montage der Blöcke in versetzter Weise und in die zentrale Ausnehmung der Baublöcke bei unversetzter Montage.

4. Baublock nach den Ansprüche 1 bis 3, dadurch gekennzeichnet, daß die Dicke der vorderen Längswand im Niveau der Sammelnut (2) an der oberen Auflagefläche im Niveau einer jeden Ausnehmung (5) eine Durchbrechung (4) in Form eines regelmäßigen abgestumpften Polygons in einer Ebene bildet, die parallel zu der Längsmittelebene der Nut (2) verläuft.

5. Baublock nach den Ansprüchen 1 bis 4, dadurch gekennzeichnet, daß die relative Lage einer jeden Durchbrechung (4) der oberen Auflagefläche gegenüber der entsprechenden inneren Ausnehmung ebenso ist, wie die Anzahl ihrer Kanten weniger eine mit den entsprechenden Kanten der Ausmündung der Ausnehmung auf der unteren Auflagefläche in unter Bildung einer Hinterschneidung leicht geneigten Ebene zusammenpassen, wobei der Rand (4a) der Durchbrechung entlang der Nut (2) auf einer geringen Höhe eine etwa vertikale Flanke aufweist, die an die entsprechende leicht geneigte Ebene der Ausnehmung durch eine schräge Schulter anschließt.

6. Baublock nach Anspruch 1, dadurch gekennzeichnet, daß die Nuten (8a) und die Rippen (8b) zu vertikalen Abschluß und als ein Mittel zur Verbindung und Positionierung der vertikalen Flächen einander anliegender Blöcke derart angeordnet sind, daß die beiden Nuten und die beiden Rippen in annähernd diagonal gegenüberliegendem Winkel des Blocks angeordnet sind, wobei die Nuten und Rippen auf der Außenseite des Blocks in der vertikalen Ebene durch die Achse der Nut (2) zum Sammeln des Oberflächenwassers verlaufen, die sich vertikal durch das Spiel am Boden der Verbindung Nut- Rippe an jedem Ende des Blocks entleeren.

7. Baublock nach Anspruch 1 bis 6, dadurch gekennzeichnet, daß die Ausnehmungen (5) durch Quertrennwände (6) getrennt sind, in deren Dicke eine Ausnehmung (7) quer zu der Länge des Blocks angeordnet ist und deren Länge mehr gegenüber dem Niveau der oberen Auflagefläche als gegenüber dem Niveau der unteren Auflagefläche reduziert ist unter Beibehaltung etwa der gleichen Weite, wobei die Verbindung der Enden der beiden Abschnitte auf einer schrägen Schulter beruht, das vertikale Profil der Ausnehmung daher etwa derjenigen einer Ausnehmung (5) in Verbindung mit der Durchbrechung (4) entspricht, die neben ihrer Stützfunktion die Selbstpositionierung eines ergänzenden Verbindungs- oder Verschlußelements von einander zugeordneter Form und Dimension erlaubt.

8. Baublock nach Anspruch 1, dadurch gekennzeichnet, daß er eine oder zwei Ausnehmungen (24) aufweist, die an den Enden durch zwei nach außen ausmündende Ausnehmungen (25) eingerahmt sind, wobei die Abmessungen dieser Ausnehmungen einander entsprechen.

9. Baublock nach den Ansprüchen 1 und 7 oder 1, 7 u. 8, dadurch gekennzeichnet, daß die Quertrennwände (6) je zwei Durchbrechungen (27) in symmetrischer Anordnung gegenüber oben und/ oder unten an den Trennwänden aufweisen und die Horizontalachse dieser Durchbrechungen in der Ebene der oberen und unteren Auflagefläche des Blocks liegt, daß jede Durchbrechung auf halber Länge in Längsrichtung des Blockes durch eine quer verlaufende Ausnehmung (28) unterbrochen ist, wobei die Form und Abmessungen der Durchbrechungen (27) und der Ausnehmungen (28) für eine präzise Positionierung des Einsatzes in vertikaler Stellung bestimmt sind.

10. Baublock nach Anspruch 1 bis 9, dadurch gekennzeichnet, daß mindestens eine der Längswände des Blocks in einer vertikalen Ebene zu der Achse der Nut (2) eine Reihe von Längsaussparungen (29) aufweist, die an der oberen und unteren Auflagefläche des Blocks ausmünden und eine Vertikaldrainage ermöglichen.

11. Verbindungs- und Verschlußelement nach Anspruch 1, dadurch gekennzeichnet, daß es durch Injektion, Gießen, Thermoformen, Tiefziehen, spanabhebende Formgebung od. dgl. aus einem elastisch verformbaren oder anderen Werkstoff hergestellt ist.

12. Verbindungs- und Verschlußelement nach Anspruch 1 und 11, bestehend aus einem schulterartig abgesetzten zylindrischen Einsatz (20) aus übereinander einem unteren zylindrischen Teil (20a) und einem oberen zylindrischen Teil (20b), dadurch gekennzeichnet, daß der untere Teil (20a) eine Abflachung (20c) in einem Abstand von der Achse des Einsatzes aufweist, welcher dem Eingriff des unteren Teils in die Durchbrechung (4) des Blocks bei Auflage der Abflachung (20c) auf der Kante (4a) der Durchbrechung entspricht, um ein vertikales Ausfluchten des Blocks bei der Bildung eines Auflagers oder auf der der Kante gegenüberliegenden Kante (4a) bei der Ausbildung eines Querverbindungslagers oder Widerlagers und eines Auflagers für den zylindrischen Teil (20a) gemäß einer Erzeugenden desselben auf jeder der anderen Seiten der Durchbrechung zu erreichen, wobei der obere Teil (20b) des Einsatzes in die Ausnehmung (5) des unmittelbar darüberliegenden Blocks eingreift durch Auflage des zylindrischen Teils (20b) gemäß einer Erzeugenden auf jeder der Innenwände der Ausnehmung.

13. Verbindungs- und Verschlußelement nach den Ansprüchen 1, 11 u. 12 zur Bildung einer Verbindung und zur Positionierung von Blöcken großer Dicke, dadurch gekennzeichnet, daß es einen kreisförmigen, schulterartig abgesetzten Ring (20e) mit einem inneren zylindrischen Teil aufweist, der mit einer Abflachung zum Positionieren des Einsatzes in der Durchbrechung (4) der oberen Auflagefläche des Blocks (1) versehen ist und mit einem oberen zylindrischen Teil, der ggf. mit einer Abflachung zum Eingriff in die Ausnehmung (5) des unmittelbar darüber angeordneten Blocks dient, wobei der Ring eine schulterartig abgesetzte Bohrung zur Aufnahme eines Verschlußeinsatzes (20) aufweist.

14. Verbindungs- und Verschlußelement nach Anspruch 1, dadurch gekennzeichnet, daß es aus einem Teil oder aus zwei voneinander lösbaren Teilen besteht, die einen Einsatz bilden mit zwei zylindrischen Teilen (20g) von einem dem Durchmesser des oberen Teils (20b) eines Einsatzes und einen zylindrische Teil (20h) zwischen den beiden Zylinderteilen (20g), dessen Durchmesser dem Durchmesser des unteren Teils (20a) des Einsatzes entspricht und eine Abflachung (20j) aufweist.

15. Verbindungs- und Verschlußelement nach einem der Ansprüche 11, 12 oder 14, dadurch gekennzeichnet, daß es entsprechend einem Durchmesser parallel zu der Abflachung (20c) eine Teilungsnut (20f) aufweist, mittels deren der Einsatz in zwei Halbteile teilbar ist.

## Claims

1. An assembly consisting of a cast building block (1) and of a positive-connection and closing-off unit (20) which are made separately, making it possible, in association with one another, to produce structures, such as building walls, fence walls or the like, by building them up dry, with joints which are staggered or not; the said parallelepipedic block, provided with inner cavities which open onto each upper and lower horizontal course face and are separated by transverse partitions, having:
on its upper and lower course faces respectively, recesses (4) and cavities (5) communicating vertically and intended to make it possible to install the said connecting unit of matching form and dimensions in the horizontal position,
in its vertical transverse separating walls, recesses (27) communicating horizontally and cavities (28), intended to make it possible to install the said connecting unit (20) of matching form and dimensions in the vertical position,
on its upper course face, at least one channel (2) for collecting trickling water,
on the outer faces of its vertical end walls, vertical grooves (8a) and vertical tongues (8b) intended to ensure, in conjunction with the positive connecting unit (20), a relative positioning of the blocks, sealing between them and the elimination of trickling water coming from the collecting channel or collecting channels (2), and on the other hand,
the positive-connection and closing-off unit (20) consisting of an insert in one or more parts, which fits into one of the recesses (4) and one of the cavities (5) in the upper and lower course faces and/or into the recesses (27) and cavities (28) in the transverse walls of the blocks, to ensure positioning stability during assembly and after assembly and closing off at the wall end.

2. A building block according to Claim 1, characterized in that the cavities (5) in the lower course face have the form of a regular polygon or an equilateral triangle or a square, hexagon or the like.

3. A building block according to Claims 1 and 2 taken together, characterized in that it consists of three identical cavities (5) which make it possible to install the lower part (20a) of the connecting unit in the central recess (4) in the horizontal position, the upper part (20b) of the said unit coming to rest in either of the end cavities (5) of the block located immediately above in the upper row, when the blocks are assembled with staggered joints, and in the central cavity of the said block, when the blocks are assembled with non- staggered joints.

4. A building block according to Claims 1, 2 and 3 taken together, characterized in that the thickness of the longitudinal frontage wall in the region of the collecting channel (2) defines in the upper course face, in the region of each cavity (5), a recess (4) in the form of a truncated regular polygon in a plane parallel to the longitudinal centre plane of the channel (2).

5. A building block according to Claims 1, 2, 3 and 4 taken together, characterized in that the relative position of each recess (4) in the upper course face in relation to the corresponding inner cavity is such that the number of its edges less one are joined to the corresponding edges of the termination of the cavity on the lower course face by means of slightly inclined planes forming a clearance, and the edge (4a) of the recess extending along the collecting channel (2) has, over a short height, a substantially vertical flank joined to the corresponding slightly inclined plane of the cavity by means of an oblique shoulder.

6. A building block according to Claim 1, characterized in that the grooves (8a) and the tongues (8b) intended for ensuring vertical sealing and for producing a means of connecting and positioning the vertical faces of two adjacent blocks are arranged in such a way that the two grooves and the two tongues are located near the diagonally opposite corners of the block, and the grooves and tongues adjacent to the outer frontage of the block are located in the vertical plane passing through the axis of the channel (2) for collecting the trickling water which flows off vertically via the gap present at the bottom of the tongue-and- groove connection of each end of the block.

7. A building block according to Claims 1,2,3,4, 5 and 6 taken together, characterized in that the cavities (5) are separated by transverse partitions (6), in the thickness of which there is a cavity (7) which is arranged transversely relative to the length of the block and which is of a shorter length in the region of the upper course face than in the region of the lower course face, while at the same time preserving substantially the same width, the ends of the two sections being joined by means of an oblique shoulder, the vertical profile of the corresponding cavity thus corresponding substantially to that of a cavity (5) connected to the recess (4), and this cavity, in addition to its weight-reducing function, allows the self-positioning of an additional connecting or closing-off unit of matching form and dimensions.

8. A building block according to Claim 1, characterized in that it consists of one or two cavities (24) framed at the ends by two cavity portions (25) opening onto the outside, the dimensions of these cavity portions matching one another.

9. A building block according to Claims 1 and 7 taken together or 1, 7 and 8 taken together, characterized in that the transverse separating partitions (6) each have two recesses (27) arranged symmetrically and opposite one another in the upper and/or lower part of the said partitions, and the horizontal axis of these recesses lies in the plane of the upper and lower course faces of the block, each recess being interrupted at mid-length in the longitudinal direction of the block by a transverse cavity (28), and the form and dimensions of the recesses (27) and of the cavity (28) being determined so as to ensure exact positioning of the insert in the vertical position.

10. A building block according to Claims 1 to 9 taken as a whole, characterized in that at least one of the longitudinal walls of the block has, in a vertical plane passing through the axis of the collecting channel (2), a series of longitudinal cavities (29) opening onto the upper and lower course faces of the block and allowing vertical drainage.

11. A positive-connection and closing-off unit according to Claim 1, characterized in that it can be produced by means of the injection-molding, casting, thermoforming, stamping, machining or the like of a material which is elastically deformable or not.

12. A positive-connection and closing-off unit according to Claims 1 and 11 taken together, consisting of an insert (20) of shouldered cylindrical shape, comprising a cylindrical lower part (20a) and a cylindrical upper part (20b) superimposed on one another, characterized in that the lower part (20a) has a flattened portion (20c) located at such a distance from the axis of the insert that the said lower part fits into the recess (4) in the block, with the flattened portion (20c) bearing on the edge (4a) of the recess to obtain vertical alignment of the blocks during the building of a structure, or on the edge opposite the said edge (4a), in the building of windbracing structures or buttresses, and with the cylindrical portion (20a) bearing along a generatrix of the latter against each of the other sides of the recess, the upper part (20b) of the insert fitting into the block cavity (5) located immediately above, with a cylindrical portion (20b) bearing along a generatrix against each of the inner walls of the cavity.

13. A positive-connection and closing-off unit according to Claims 1, 11 and 12 taken together, intended for ensuring the connection and positioning of very thick blocks, characterized in that it consists of a shouldered circular ring (20e) comprising a cylindrical lower part provided with a flattened portion for positioning the insert in the recess (4) in the upper course face of the block (1), and a cylindrical upper part provided or not with a flattening portion intended for fitting into the cavity (5) of the block located immediately above, the said ring having a shouldered bore intended, as a closing off device, for receiving a running insert (20).

14. A positive-connection and closing-off unit according to Claim 1, characterized in that it is in one block or consists of two removable parts joined together, forming an insert having two cylindrical portions (20g) of a diameter equivalent to the diameter of the upper part (20b) of a running insert, and a cylindrical portion (20h) located between the two cylindrical portions (20g) and of a diameter equivalent to the diameter of the lower part (20a) of the said running insert and having a flattened portion (20j).

15. A positive-connection and closing-off unit according to one of Claims 11, 12 or 14, characterized in that it has, arranged along a diameter parallel to the flattened portion (20c), a divisibility groove (20f) making it possible to divide the insert into two half-parts.
